# EUROPÄISCHE PATENTSCHRIFT

(11) **EP 1 705 142 B1**
(45) Veröffentlichungstag und Bekanntmachung des Hinweises auf die Patenterteilung: **19.03.2008**
(21) Anmeldenummer: 06090019.8
(22) Anmeldetag: 02.02.2006
(51) Int. Cl.: B65H 18/02, B65H 19/22

(54) **Wickelvorrichtung für kontinuierlich zugeführtes bahn- oder bandförmiges Material**
Winding device for continuously fed weblike or tapelike material
Dispositif d'enroulement pour un materiau en bande ou en ruban alimenté de façon continue

(30) Priorität: 23.03.2005 DE 102005014140
(43) Veröffentlichungstag der Anmeldung: 27.09.2006
(73) Patentinhaber: Sondermaschinenbau Köthen GmbH, 06369 Weissandt-Goelzau (DE)
(72) Erfinder:
(74) Vertreter: Wablat, Wolfgang

(56) Entgegenhaltungen:
- EP-A- 0 313 859
- EP-A- 0 427 408
- CA-C- 2 082 753
- DE-A1- 2 543 261
- US-A- 2 082 031

## Beschreibung

Die Erfindung betrifft eine Wickelvorrichtung für kontinuierlich zugeführtes bahn- oder bandförmiges Material mit mindestens zwei Wickelwellen für den fliegenden Wellenwechsel.

Wickelvorrichtungen für kontinuierlich zugeführtes bahn- oder bandförmiges Material weisen üblicherweise mindestens zwei auf einer geschlossenen Bahn bewegliche Wickelwellen auf, um ohne Unterbrechung der Materialzufuhr, das heißt stillstandslos, eine bewickelte Wickelwelle gegen eine leere Wickelwelle austauschen zu können.

Die EP-A-0 427 408 offenbart eine Wickelvorrichtung mit zwei Paaren von Revolverarmen zur Aufnahme von Wickelrollen zum fliegenden Wellenwechsel und mit Rollenabsenkarmen zur Entnahme der bewickelten Wickelrolle.

Bei einer weiteren bekannten Wickelvorrichtung mit einem Wendewickler zum stillstandslosen Wellenwechsel sind in zwei gegenüberliegend angeordneten, um eine Achse drehbar angetriebenen Drehorganen mindestens zwei angetriebene Wickelwellen gelagert. Während des Bewickelns der in der Wickelposition befindlichen ersten Wickelwelle drückt eine Andrückwalze das Material ständig an die Materialrolle, um ein falten- und blasenfreies Aufwickeln zu gewährleisten. Sobald die Materialrolle den gewünschten Durchmesser annähernd erreicht hat, wird der Wendevorgang ausgeführt, indem mit der Drehbewegung der Drehorgane die bewickelte erste Wickelwelle während des Wickelvorgangs allmählich in eine Entnahmeposition und die unbewickelte zweite Wickelwelle in die Wickelposition verschwenkt wird.

Um auch während des Verschwenkens der ersten Wickelwelle in die Entnahmeposition und dabei andauerndem Wickelprozess ein fehlerfreies Aufwickeln zu gewährleisten, ist es - beispielsweise aus der DE 41 04 635 oder der EP 1 391 406 - weiterhin bekannt, während des Verschwenkens eine Hilfsandrückwalze mit der ersten Wickelwelle mitzuführen, die das aufzuwickelnde Material an die Rolle andrückt.

Die zuvor beschriebenen Wickelvorrichtungen sind insofern nachteilig, als zum einen die Entnahme der Materialrolle mit einem erheblichen Aufwand verbunden ist, da die Materialrolle auf der Wickelrolle verbleibt und diese erst demontiert werden muss, und zum anderen das Mitführen einer Hilfsandrückwalze in einem Schwenkbereich von 180° und in der für ein fehlerfreies Aufwickeln erforderlichen Anlage an der Rolle mit einem unvertretbar hohen Aufwand verbunden ist.

Zur Vereinfachung der Entnahme der fertigen Materialrolle ist es außerdem bekannt, das Material auf eine auf der Wickelwelle angebrachte Hülse zu wickeln und die Wickelwelle während des normalen Wickelvorgangs auf der nicht angetriebenen Seite in einem lösbaren Lager abzustützen. Beim Wendevorgang wird die Wickelwelle mit der bewickelten Wickelhülse - nach dem Öffnen des Lagers - in die Entnahmeposition geschwenkt, so dass die fertige Rolle zusammen mit der Hülse auf einfache Weise von der Wickelwelle abgezogen werden kann. Der einseitigen Lagerung der Wickelwelle während des Wendevorgangs steht jedoch eine übermäßig hohe Belastung des verbleibenden antriebsseitigen Lagers sowie der Wickelwelle entgegen. Zur Lösung dieses Problems wird in der EP 0 313 859 eine Wickelvorrichtung vorgeschlagen, bei der das freie Ende der Wickelwelle während des Wendevorgangs durch eine Stützanordnung gehalten ist, die einen entlang eines Führungssegments geführten Greifer umfasst. Der bauliche Aufwand bei dieser Stützvorrichtung ist hoch. Bei der in der DE 41 04 635 beschriebenen Anordnung ist die Nachführung der Hilfsanlagewalze beim Wendevorgang auf 90° beschränkt.

Der Erfindung liegt die Aufgabe zugrunde, bei einer Wickelvorrichtung mit fliegendem Wellenwechsel während des Wickelprozesses eine während des Wendevorgangs zum Abstützen des freien Endes der mit einer Wickelhülse versehenen Wickelwelle wirksame Stützanordnung anzugeben, die bei ausreichend großem Schwenkbereich und fehlerfreiem Wickelprozess im Wendevorgang einen baulich und antriebsseitig geringen Aufwand erfordert.

Erfindungsgemäß wird die Aufgabe mit einer gemäß den Merkmalen des Patentanspruchs 1 ausgebildeten Wickelvorrichtung gelöst. Vorteilhafte Weiterbildungen und zweckmäßige Ausgestaltungen der Erfindung ergeben sich aus den Unteransprüchen.

Kern der Erfindung ist bei einer Wickelvorrichtung mit auf einer Kreisbahn in die Entnahmeposition verschwenkbaren, einseitig an einem Drehorgan gelagerten Wickelwellen mit abnehmbarer Wickelhülse die Anordnung eines pneumatisch, hydraulisch oder mechanisch abgestützten und sowohl schwenkbar als auch in der Höhe beweglichen Stützrahmens, dessen einer Schenkel beim Verschwenken der bewickelten Wickelwelle deren freigegebenen Lagerzapfen unterfasst und dessen anderer Schenkel an das die Wickelwellen bei fortlaufendem Wickelvorgang in die jeweilige Position verschwenkende Drehorgan gelenkig und lösbar gekoppelt ist, so dass der Antrieb für das Bewegen des den freien Lagerzapfen abstützenden Schenkels beim Verschwenken der bewickelten Wickelwelle von der Wickelposition in die Entnahmeposition allein durch die Drehbewegung des Drehorgans bewirkt wird. Der wesentliche Vorteil dieses Vorschlags besteht in der einfachen und kostengünstigen Ausbildung der Abstützung ohne separaten Antrieb. Gemäß einem weiteren wichtigen Merkmal der Erfindung sind unmittelbar an den Schenkeln des Stützrahmens die Schwenkarme einer Hilfsandrückwalze zum Andrücken der Materialbahn auch während des Schwenkprozesses drehgelenkig gekoppelt und zwangsgeführt. Mit einer an die Schwenkbewegung der bewickelten Wickelwelle bzw. des Stützrahmens gekoppelten Zwangsantriebsmechanik kann die Hilfsandrückwalze automatisch so in der Höhe verstellt werden, dass deren Achse während des Schwenkvorgangs im Wesentlichen in Höhe der Achse der Wickelwelle - das heißt etwa in einer 3.00 - 4.00 Uhr-Stellung - liegt. Dadurch ist auch während des Verschwenkens der bewickelten Wickelwelle ein blasen- und faltenfreies sowie kantengerades Aufwickeln möglich. Zudem kann die Hilfsandrückwalze konstruktiv und antriebsmäßig einfach ausgebildet werden. Letztlich ist mit der antriebsseitig wenig aufwändigen Stützvorrichtung in Kombination mit der zwangsgeführten Hilfsandrückwalze ein störungsfreier Wendebetrieb gewährleistet.

In weiterer Ausbildung der Erfindung sind die Schenkel des Stützrahmens über einen Querholm verbunden. Der Querholm ist beidseitig drehgelenkig in Schlitten gelagert, die in einer Geradführung in Maschinenständern der Wickelvorrichtung geführt sind. An einem weiteren Holm des Stützrahmens ist zum Ausgleich des hohen Gewichts der auf dem Stützrahmen einseitig abgestützten Materialrolle ein Pneumatik- oder Hydraulikzylinder angelenkt.

Ein Ausführungsbeispiel der Erfindung wird anhand der Zeichnung erläutert. Es zeigen:
- Fig. 1: eine perspektivische Ansicht einer Wickelvorrichtung mit einer bewickelten Wickelwelle in der Wickelposition;
- Fig. 2: eine Ansicht der Vorrichtung nach Fig. 1 beim Verschwenken der bewickelten Wickelwelle in die Entnahmeposition und der unbewickelten Wickelwelle in die Wickelposition; und
- Fig. 3: die Wickelvorrichtung am Ende des Schwenkprozesses mit einer in der Wickelposition befindlichen unbewickelten Wickelwelle und einer in der Entnahmeposition befindlichen bewickelten Wickelwelle.

Die Wickelvorrichtung umfasst ein drehbeweglich angetriebenes Drehkreuz 1, an dem - um 180° versetzt und jeweils drehbeweglich angetrieben - eine mit Wickelhülsen 26 verbundene erste und zweite Wickelwelle 2, 3 in Lagern 4, 5 gehalten ist. Am Maschinenrahmen ist ein aus drei Lagerrollen 7 bis 9 bestehendes Lager 10 angebracht, in dem während des normalen Wickelbetriebes der freie Lagerzapfen 6 der in der Wickelposition befindlichen ersten oder zweiten Wickelwelle 2 oder 3 gelagert ist. Die Lagerrolle 7 ist, wie Fig. 2 zeigt, an einem von einem Pneumatikzylinder 11a betätigten Schwenkarm 11 befestigt und kann während des Wendebetriebs zum Austausch der Wickelwellen 2, 3 aus dem Lager 10 herausgeschwenkt werden. Zum Andrücken des über ein Walzensystem 28 zugeführten Materials an die in der Wickelposition befindliche Wickelwelle 2 oder 3 bzw. an die Materialrolle 27 dient eine an einem Schwenkrahmen 12a gehaltene Andrückwalze.

Die Wickelvorrichtung umfasst weiterhin einen senkrecht beweglichen und verschwenkbaren U-förmigen Stützrahmen 13, der aus einem Querholm 16 sowie einem Mitnehmerschenkel 14 und einem Stützschenkel 15 besteht. Der Querholm 16 ist an den Enden drehbeweglich in einem Schlitten 18 gelagert, der in Geradführungen 17a von zwei Maschinenständern 19 vertikal verschiebbar geführt ist. Der Stützrahmen 13 stützt sich zur Ausbalancierung des hohen Gewichts der Materialrolle 27 über einen Holm 13a an einem gelenkig befestigten Pneumatikzylinder 22 ab. Am freien Ende des Mitnehmerschenkels 14 ist eine mit Rollen 20 versehene Mitnehmerklaue 21 vorgesehen, die geöffnet und geschlossen werden kann und in geschlossenem Zustand jeweils die im Wickelbetrieb befindliche Wickelwelle 2 oder 3 umgreift. In dem Mitnehmerschenkel 14 und dem Stützschenkel 15 des Stützrahmens 13 ist in einer Führung jeweils ein Schlitten (nicht dargestellt) verschiebbar gelagert. An die beiden Schlitten ist jeweils ein Schwenkarm 23 angelenkt. Die freien Enden der Schwenkarme 23 sind durch eine drehbar gelagerte Hilfsandrückwalze 24 miteinander verbunden. Über an den Schwenkarmen 23 angreifende Pneumatikzylinder 25 wird die Hilfsandrückwalze 24 an die Materialrolle 27 gedrückt, während diese bei fortlaufendem Wickelprozess in die Entnahmeposition verschwenkbar ist. An dem Maschinenrahmen 29 der Wickelvorrichtung ist eine Arretiervorrichtung 30 vorgesehen, um das mit Hilfe eines Antriebs (nicht dargestellt) verstellbare Drehkreuz 1 in der jeweiligen Position arretieren zu können.

In der in Fig. 1 gezeigten Darstellung befindet sich die nahezu vollständig bewickelte erste Wickelwelle 2, die in den Lagern 4 und 10 gehalten ist, in der Wickelposition. Das Lager 10 umschließt zu diesem Zeitpunkt noch den freien Lagerzapfen 6 der ersten Wickelwelle 2. Der Stützrahmen 13, der mit seiner Mitnehmerklaue 21 an dem am Drehkreuz 1 angebrachten Lager 4 der ersten Wickelwelle 2 gehalten ist und in dessen am freien Ende des Stützschenkels 15 ausgebildete Aufnahme 15a der Lagerzapfen 6 der Wickelwelle 2 eingreift, befindet sich in einer nach hinten - in Richtung des Walzensystems 28 - verschwenkten Lage, das heißt, ebenfalls in der Wickelposition, in der das Material fast bis zum Ende des Wickelprozesses aufgewickelt wird. Die in dem Lager 5 am Drehkreuz 1 gehaltene zweite Wickelwelle 3, die zuvor entladen und mit einer leeren Wickelhülse 26 bestückt wurde, befindet sich in einer zur ersten Wickelwelle 2 um 180° versetzten Warteposition. Das bis dahin mit einer Arretiervorrichtung 30 am Maschinenrahmen 29 gehaltene Drehkreuz 1 sowie das die erste Wickelwelle 2 während des Wickelvorgangs haltende Lager 10 werden nun freigegeben, so dass - wie die Figuren 2 und 3 zeigen - das Drehkreuz 1 mit Hilfe eines Antriebs (nicht dargestellt) im Uhrzeigersinn allmählich in eine um 180° gedrehte Lage verschwenkt werden kann. Mit dem Verschwenken des Drehkreuzes 1 wird - ohne Unterbrechung des Wickelvorgangs - die bewickelte erste Wickelwelle 2 in die Entladeposition und die freie, mit einer leeren Wickelhülse 26 bestückte Wickelwelle 3 in die Wickelposition gebracht. Während des Verschwenkens der beiden Wickelwellen 2, 3 wird die mit der Materialrolle 27 hoch belastete erste Wickelwelle 2 an ihrem freien Ende (Lagerzapfen 6) durch den Stützschenkel 15 des Stützrahmens 13 abgestützt. Da der Stützschenkel 15 über den Holm 16 und den Mitnehmerschenkel 14 an das Drehkreuz 1 gekoppelt ist und der Stützrahmen 13 zudem in Geradführungen 17 der Maschinenständer 19 vertikal geführt ist, folgt der Stützschenkel 15, der über keinen eigenen Antrieb verfügt, genau der Schwenkbewegung der belasteten Wickelwelle 2. Die auf den Stützschenkel 15 wirkenden Kräfte werden von dem am Holm 13a des Stützrahmens 13 angelenkten Pneumatikzylinder 22 aufgenommen.

Während des Verschwenkens der ersten Wickelwelle 2 wird die Materialbahn 31 nicht mehr von der für den normalen Wickelprozess vorgesehenen Andrückwalze, sondern von der Hilfsandrückwalze 24, die an dem Stützrahmen 13 gehalten ist und somit dessen Bewegung folgt, an die Materialrolle 27 gedrückt. Da die Schwenkarme 23 der Hilfsandrückwalze 24 auch in Längsrichtung des Mitnehmer- und des Stützschenkels 14, 15 des Stützrahmens 13 beweglich angeordnet sind und entweder zwangsweise mit dem Verschwenken des Stützrahmens 13 (oder mit einem separaten steuerbaren Antriebsmittel) in der Höhe verstellbar sind, kann die Hilfsandrückwalze 24 entsprechend der Lageveränderung der Materialrolle 27 während des Schwenkvorgangs ihre Position ständig und selbsttätig so ändern, dass sie immer in einer 3.00 Uhr-Stellung, in der die Achse der Wickelwelle und der Hilfsandrückwalze auf gleicher Höhe liegen, an der Materialrolle 27 anliegt. Die 3.00 bis 4.00 Uhr-Stellung der Hilfsandrückwalze 24 gewährleistet den vollständigen Kontakt mit der Materialrolle 27 über deren Länge und sichert auch während des Schwenkvorgangs ein fehlerfreies und - insbesondere bei mehreren auf der Wickelwelle angeordneten Materialrollen - ein kantengerades Aufwickeln.

Wenn die beiden Wickelwellen 2, 3 ihre um 180° verschwenkte Lage erreicht haben, wird das Drehkreuz 1 wieder am Maschinenrahmen 29 arretiert. Nachdem die zweite Wickelwelle 3 die Wickelposition erreicht hat und der freie Lagerzapfen 6 durch Zurückschwenken der Lagerrolle 7 von dem Lager 10 umschlossen ist, wird die Materialbahn 31 durchgetrennt und der Wickelprozess mit der jetzt angetriebenen zweiten Wickelwelle 3 fortgesetzt.

Unter die erste Wickelwelle 2 mit der Materialrolle 27 wird ein Hubwagen (nicht dargestellt) gefahren, der die Materialrolle 27 abstützt. Nach dem Öffnen der Mitnehmerklaue 21 des Mitnehmerschenkels 14 wird der Stützrahmen 13 zurückgeschwenkt, die Mitnehmerklaue 21 am Lager 5 der zweiten Wickelwelle 3 arretiert und gleichzeitig der Stützschenkel 15 unter dem Lagerzapfen 6 der zweiten Wickelwelle 3 positioniert. Damit kann der oben beschriebene Schwenkvorgang auch für die zweite Wickelwelle 3 eingeleitet werden, sobald diese nahezu vollständig mit Material bewickelt ist. Die Materialrolle 27 wird einschließlich Wickelhülse 26 mit Hilfe des Hubwagens von der ersten Wickelhülse 2 abgezogen. Nachdem die erste Wickelwelle 2 mit einer neuen Wickelhülse 26 bestückt wurde, steht sie für einen erneuten Wickelvorgang zur Verfügung.

### Bezugszeichenliste

- 1: Drehkreuz
- 2: Erste Wickelwelle
- 3: Zweite Wickelwelle
- 4: Lager v. 2
- 5: Lager v. 3
- 6: Freier Lagerzapfen v. 2, 3
- 7 bis 9: Lagerrollen v. 10
- 10: Lager v. 6
- 11: Schwenkarm v. 10
- 11a: Pneumatikzylinder v. 11
- 12:
- 12a: Schwenkrahmen v. 12
- 13: Stützrahmen
- 13a: Stützholm v. 13
- 14: Mitnehmerschenkel v. 13
- 15: Stützschenkel v. 13 15a Aufnahme v. 15
- 16: Querholm v. 13
- 17: Geradführung
- 18: Schlitten
- 19: Maschinenständer
- 20: Rolle v. 21
- 21: Mitnehmerklaue
- 22: Pneumatikzylinder v. 13
- 23: Schwenkarme v. 24
- 24: Hilfsandrückwalze
- 25: Pneumatikzylinder v. 23, 24
- 26: Wickelhülsen
- 27: Materialrolle
- 28: Walzensystem
- 29: Maschinenrahmen
- 30: Arretiervorrichtung v. 1
- 31: Materialbahn

## Patentansprüche

1. Wickelvorrichtung für kontinuierlich zugeführtes bahn- oder bandförmiges Material mit mindestens zwei abnehmbare Wickelhülsen (26) tragende Wickelwellen (2, 3) für den fliegenden Wellenwechsel, **dadurch gekennzeichnet, dass** die Wickelwellen (2, 3) an einem um eine waagerechte Achse drehbaren Drehkreuz (1) einseitig in Lagern (4, 5) drehbar gelagert und angetrieben sowie mittels des Drehkreuzes (1) entlang einer Kreisbahn bewegbar sind und am freien Lagerzapfen (6) während des Wickelbetriebs in einem lösbaren Lager (10) und während des Verschwenkens in die Entnahmeposition an einem Stützelement gehalten sind, das einen mechanisch, pneumatisch oder hydraulisch gehaltenen, verschwenkbar und im Wesentlichen senkrecht beweglichen U-förmigen Stützrahmen (13) umfasst, dessen einer Stützschenkel (15) beim Verschwenken der bewickelten Wickelwelle (2 oder 3) deren freien Lagerzapfen (6) unterfasst und dessen anderer Mitnehmerschenkel (14) am Drehkreuz (1) gelenkig und lösbar gehalten ist, und eine an dem Stützrahmen (13) schwenkbar gelagerte und an dessen Schwenkbewegung zwangsgeführt gekoppelte Hilfsandrückwalze (24) während des Schwenkvorgangs die Materialrolle etwa in einer 3.00 - 4.00 Uhr-Position kontaktiert.

2. Wickelvorrichtung nach Anspruch 1, **dadurch gekennzeichnet, dass** der Stützschenkel (15) und der Mitnehmerschenkel (14) über einen drehgelenkig gelagerten und im Wesentlichen senkrecht geführten Querholm (16) starr verbunden sind.

3. Wickelvorrichtung nach Anspruch 2, **dadurch gekennzeichnet, dass** der Querholm (16) beidseitig in im wesentlichen senkrecht beweglichen Schlitten (18), die in Geradführungen (17) von Maschinenständern (19) der Wickelvorrichtung ausgebildet sind, drehbeweglich gelagert ist.

4. Wickelvorrichtung nach Anspruch 1, **dadurch gekennzeichnet, dass** der Mitnehmerschenkel (14) am freien Ende eine mit Rollen (20) versehene, lösbare Mitnehmerklaue (21) aufweist, die über das am Drehkreuz angebrachtene Lager (4 oder 5) der jeweils im Wickelbetrieb befindlichen Wickelwelle (2 oder 3) lösbar mit dem Drehkreuz (1) verbunden ist.

5. Wickelvorrichtung nach Anspruch 1, **dadurch gekennzeichnet, dass** das Drehkreuz (1) in der Wickelposition der jeweiligen Wickelwelle (2, 3) mittels einer Arretiervorrichtung (30) am Maschinenrahmen (29) gehalten ist.

6. Wickelvorrichtung nach Anspruch 1, **dadurch gekennzeichnet, dass** das lösbare Lager (10) mindestens drei den freien Lagerzapfen (6) der jeweiligen Wickelwelle (2, 3) während des Wickelbetriebes umfassende Lagerrollen (7 bis 9) aufweist und zum Freigeben des Lagers (10) vor dem Verschwenken der bewickelten Wickelwelle in die Entnahmeposition eine mit einem Schwenkarm (11) verbundene Lagerrolle (7) verschwenkbar angeordnet ist.

7. Wickelvorrichtung nach Anspruch 1, **dadurch gekennzeichnet, dass** die Hilfsandrückwalze (24) in Schwenkarmen (23) drehbar gelagert ist, die am Stützrahmen (13) jeweils in einem Drehgelenk gehalten sind.

8. Wickelvorrichtung nach Anspruch 7, **dadurch gekennzeichnet, dass** die Drehgelenke für die Schwenkarme (23) verschiebbar an den Schenkeln (14, 15) des Stützrahmens (13) angeordnet sind und mit einem den Schenkeln des Stützrahmens zugeordneten und an deren Bewegung gekoppelten Zwangsantriebsmechanismus so nachstellbar sind, dass sich die Mittelachsen der Hilfsandrückwalze (24) und der bewickelten Wickelwelle (2, 3) beim Verschwenken etwa in gleicher Höhe befinden.

9. Wickelvorrichtung nach Anspruch 1, **dadurch gekennzeichnet, dass** der Stützrahmen (13) zum Ausgleich des Gewichts der Materialrolle (27) an einen Pneumatik- oder Hydraulikzylinder (22) angelenkt ist.

## Claims

1. A winding device for continuously fed weblike or striplike material having at least two winding shafts (2, 3) that carry detachable winding tubes (26) for on-the-fly shaft change, **characterized in that** said winding shafts (2, 3) are unilaterally pivoted and driven in bearings (4, 5) on a turnstile (1) that rotates around a horizontal axis, and can be moved along a circular path using said turnstile (1), and **in that** they are held at the free bearing neck (6) in a detachable bearing (10) during winding operation and, while being rotated into their removal position, in a support element that includes a U-shaped support frame (13) that is held mechanically, pneumatically, or hydraulically and is rotatable, whose one support leg (15) supports the free bearing neck (6) when the wound winding shaft (2 or 3) is rotated and whose other follower leg (14) is hinged to and detachable from said turnstile (1) and contacts an auxiliary feed roller (24) pivoted to said support frame (13) and forcibly coupled to the frame's rotation at about its 3 to 4 o'clock position.

2. The winding device according to claim 1, **characterized in that** the support leg (15) and follower leg (14) are rigidly interlinked by a pivoted and generally vertically running transverse strut (16).

3. The winding device according to claim 2, **characterized in that** said transverse strut (16) is pivoted on both sides in generally vertically movable carriages (18) formed in straight guides (17) of machine stands (19) of said winding device.

4. The winding device according to claim 1, **characterized in that** said follower leg (14) comprises at its free end a detachable claw tappet (21) equipped with rollers (20) and being detachably linked to said turnstile (1) via the turnstile-mounted bearing (4, 5) of the respective winding shaft (2 or 3) that is in winding operation.

5. The winding device according to claim 1, **characterized in that** said turnstile (1) is held on the machine frame (29) by an interlocking device (30) when the respective winding shaft (2, 3) is in winding position.

6. The winding device according to claim 1, **characterized in that** said detachable bearing (10) comprises at least three bearing rollers (7 through 9) that encompass the free bearing neck (6) of the respective winding shaft (2, 3) during winding operation, and that a bearing roller (7) linked to the swivel arm (11) for releasing the bearing (10) before the wound winding shaft is rotated into its removal position is rotatable.

7. The winding device according to claim 1, **characterized in that** said auxiliary feed roller (24) is pivoted in swivel arms (23) that are each held on the support frame (13) in a hinge joint.

8. The winding device according to claim 7, **characterized in that** said hinge joints for the swivel arms (23) are movably placed on the legs (14, 15) of said support frame (13) and can be adjusted using a forced drive mechanism coupled with its movement so that the center axles of the auxiliary feed roller (24) and the wound winding shaft (2, 3) are about at the same height when rotated.

9. The winding device according to claim 1, **characterized in that** said support frame (13) is hinged to a pneumatic or hydraulic cylinder (22) to compensate the weight of the material roller (27).

## Revendications

1. Dispositif d'enroulement pour un matériau en forme de bande ou de ruban amené en continu, comportant au moins deux arbres d'enroulement (2, 3) portant des tubes d'enroulement (26) amovibles, pour le remplacement automatique des arbres, **caractérisé en ce que** les arbres d'enroulement (2, 3) sont montés rotatifs et entraînés par un côté dans des paliers (4, 5) sur un tourniquet (1) rotatif autour d'un axe horizontal, ainsi que mobiles le long d'une trajectoire circulaire au moyen du tourniquet (1) et qu'ils sont retenus sur le tourillon (6) libre pendant le mode d'enroulement dans un palier (10) détachable et sur un élément de soutien pendant le pivotement jusque dans la position de retrait, lequel élément de soutien comprend un cadre de soutien (13) en forme de U maintenu par la voie mécanique, pneumatique ou hydraulique, susceptible de pivoter et mobile sensiblement à la verticale, dont une branche de soutien (15), lors du pivotement de l'arbre d'enroulement (2 ou 3) enroulé saisit par le bas son tourillon (6) libre et dont l'autre branche d'entraînement (14) est maintenue de manière articulée et détachable sur le tourniquet (1), et un cylindre presseur auxiliaire (24) monté pivotant sur le cadre de soutien (13) et accouplé à guidage forcé à son mouvement de pivotement vient en contact pendant l'opération de pivotement avec le cylindre de matériau approximativement dans une position entre 3 h et 4 h.

2. Dispositif d'enroulement selon la revendication 1, **caractérisé en ce que** la branche de soutien (15) et la branche d'entraînement (14) sont reliées de manière rigide via un longeron transversal (16) monté articulé en rotation et guidé sensiblement à la verticale.

3. Dispositif d'enroulement selon la revendication 2, **caractérisé en ce que** le longeron transversal (16) est monté mobile en rotation des deux côtés dans des chariots (18) mobiles sensiblement à la verticale qui sont réalisés dans des guidages droits (17) de montants de machine (19) du dispositif d'enroulement.

4. Dispositif d'enroulement selon la revendication 1, **caractérisé en ce que** la branche d'entraînement (14) présente à l'extrémité libre une griffe d'entraînement (21) détachable pourvue de molettes (20), laquelle est reliée de manière détachable avec le tourniquet (1) via le palier (4 ou 5) monté sur le tourniquet, de l'arbre d'enroulement (2 ou 3) respectif se trouvant en mode d'enroulement.

5. Dispositif d'enroulement selon la revendication 1, **caractérisé en ce que** le tourniquet (1) est maintenu sur le cadre de machine (29) dans la position d'enroulement de l'arbre d'enroulement (2, 3) respectif au moyen d'un dispositif de blocage (30).

6. Dispositif d'enroulement selon la revendication 1, **caractérisé en ce que** le palier (10) détachable présente au moins trois galets de palier (7 à 9) entourant le tourillon (6) libre de l'arbre d'enroulement (2, 3) respectif pendant le mode d'enroulement et, pour libérer le palier (10) avant le pivotement de l'arbre d'enroulement enroulé jusque dans la position de retrait, un galet de palier (7) relié à un arbre pivotant (11) est agencé pivotant.

7. Dispositif d'enroulement selon la revendication 1, **caractérisé en ce que** le cylindre presseur auxiliaire (24) est monté rotatif dans des bras pivotants (23) qui sont retenus sur le cadre de soutien (13) chacun dans une articulation rotative.

8. Dispositif d'enroulement selon la revendication 7, **caractérisé en ce que** les articulations rotatives pour les bras pivotants (23) sont agencées déplaçables sur les branches (14, 15) du cadre de soutien (13) et peuvent être réajustées par un mécanisme d'entraînement forcé associé aux branches du cadre de soutien et couplé à leur mouvement de telle sorte que les axes médians du cylindre presseur auxiliaire (24) et de l'arbre d'enroulement (2, 3) enroulé se trouvent approximativement à la même hauteur lors du pivotement.

9. Dispositif d'enroulement selon la revendication 1, **caractérisé en ce que** le cadre de soutien (13) est articulé à un cylindre pneumatique ou hydraulique (22) pour compenser le poids du rouleau de matériau (27).
